# FASCICULE DE BREVET EUROPEEN

(11) **EP 1 893 048 B1**
(45) Date de publication et mention de la délivrance du brevet: **19.08.2009**
(21) Numéro de dépôt: 06707623.2
(22) Date de dépôt: 15.03.2006
(51) Int. Cl.: A45C 13/00

(54) **COFFRET AVEC STRUCTURE DEPLOYABLE**
KASTEN MIT AUFKLAPPBARER STRUKTUR
CASE WITH DEPLOYABLE STRUCTURE

(30) Priorité: 22.04.2005 BE 200500207
(43) Date de publication de la demande: 05.03.2008
(73) Titulaire: Piron, David, 83510 Lorgues (FR)
(72) Inventeur: Piron, David, 83510 Lorgues (FR)
(74) Mandataire: Vanderperre, Robert
(86) Numéro de dépôt international: PCT/EP2006/002582
(87) Numéro de publication internationale: WO 2006/111232

(56) Documents cités:
- WO-A-95/33392
- WO-A-03/095320
- DE-A1- 1 532 860
- DE-A1- 4 230 484
- US-A- 2 511 211
- US-A- 4 397 387
- US-A- 5 613 612
- US-A- 5 830 033

## Description

La présente invention concerne un coffret doté d'une structure pliable et dépliable dans l'espace.

### Art antérieur

Par EP 0771229 est connue une structure dépliable comprenant une feuille pliable présentant plusieurs éléments qui peuvent être déployés dans l'espace en formant au moins un plan parallèle à la feuille à l'état plié. Dans le mode de réalisation connu, la feuille pliable est attachée à la fois au fond d'un coffret et à l'intérieur d'un couvercle fixé au coffret par des moyens de fixation définissant un axe de pivotement afin que le couvercle soit rabattable sur le dessus du coffret. Le décor se replie ainsi à l'intérieur du coffret par le seul rabattement du couvercle et il se déploie dans l'espace par le simple relèvement du couvercle. L'assemblage du couvercle et du coffret nécessite l'introduction des moyens de fixation dans des ouvertures pratiquées dans les faces latérales du coffret et du couvercle.

### Résumé de l'invention

Un premier objectif de la présente invention est de réaliser un coffret nouveau qui peut être moulé avec les moyens de fixation du couvercle relevable.

Un deuxième objectif est de réaliser un coffret nouveau qui combine et intègre un contenant pour objets divers avec une structure de décor dépliable dans l'espace.

Le coffret avec structure déployable suivant l'invention se distingue par les caractéristiques définies dans les revendications. Dans ce coffret, le couvercle est fixé sur le dessus d'un plateau par simple emboîtement et le plateau est monté sur une corbeille de manière à pouvoir coulisser par rapport à celle-ci. Le relèvement du couvercle par rapport au plateau déploie le décor qui y est attaché et en amenant le plateau dans une position reculée par coulissement par rapport à la corbeille sur le dessus de laquelle il est fixé, le plateau entraîne le décor tout en dégageant le dessus de la corbeille et en rendant accessible un compartiment intérieur servant d'espace de rangement pour des objets divers.

Quelques exemples de mode de réalisation de l'invention sont décrits en détails dans ce qui suit à l'aide des dessins joints.

### Brève description des dessins

Les figures 1A et 1B représentent des vues en perspective avant et arrière d'un coffret sans corbeille.
Les figures 2A et 2B montrent des vues avant et arrière du coffret de la figure 1 avec couvercle en position relevée;
La figure 3 est une vue éclatée du coffret montré à la figure 2 ;
Les figures 4A et 4B illustrent deux exemples de mode de réalisation pour la fixation du couvercle;
Les figures 5A et 5B représentent des vues en perspective avant et arrière d'un coffret suivant un mode de réalisation de l'invention ;
Les figures 6A et 6B montrent des vues avant et arrière du coffret de la figure 5 avec couvercle relevé;
Les figures 7A et 7B montrent des vues avant et arrière du coffret de la figure 5 avec couvercle relevé et corbeille ouverte ;
Les figures 8A et 8B illustrent une variante du coffret représenté aux figures 5, 6 et 7.

Dans ces dessins, les mêmes signes de référence désignent des éléments identiques, similaires ou équivalents.

### Description de modes de réalisation exemplaires

Se reportant aux figures 1 à 3, on voit représenté un coffret sans corbeille. Le coffret 10 est constitué d'un plateau 12 sur lequel se trouve fixé un couvercle relevable et rabattable 13. Le coffret 10 est avantageusement réalisé en matière plastique, par exemple en polypropylène. La forme du coffret et ses dimensions peuvent être quelconques. Dans le mode de réalisation illustré, le plateau et le couvercle ont une forme rectangulaire et le couvercle est fixé le long d'un petit côté du plateau. Il va de soi que le couvercle peut aussi être fixé le long d'un grand côté du plateau.

Les figures 1A et 1B montrent l'avant et l'arrière du coffret avec son couvercle 13 rabattu sur le dessus du plateau.12. Le couvercle est fixé sur le plateau par des moyens de fixation qui définissent un axe de pivotement X-X de manière que le couvercle 13 puisse être relevé dans une position pratiquement perpendiculaire au plateau 12 et de manière qu'il puisse être rabattu sur le dessus dudit plateau.

Les figures 2A et 2B montrent le coffret avec son couvercle relevé, respectivement vu d'avant et d'arrière. Pour assurer la stabilité du couvercle 13 en position relevée, le côté arrière du couvercle 13, c'est-à-dire le côté par lequel le couvercle est fixé au plateau 12, présente avantageusement un rebord 131 qui vient reposer sur une partie du côté arrière du plateau 12 lorsque le couvercle se trouve en position relevée. Le coffret 10 est prévu pour enfermer une structure repliable 14 destinée à se déplier automatiquement lorsque le couvercle est amené dans sa position relevée, et à déployer ainsi dans l'espace un décor quelconque.

Une première partie de la structure repliable 14 est attachée à la face supérieure du plateau 12 et une deuxième partie de la structure 14 est attachée à la face intérieure du couvercle 13. Dans le mode de réalisation illustré, la structure repliable est attachée au plateau 12, de manière détachable, par des pattes 16 formées sur un rebord 15 du plateau et elle est attachée au couvercle 13, de manière détachable, par des pattes 18 formées sur un rebord 17 du couvercle, lequel rebord s'étend pratiquement perpendiculairement au plan du couvercle. Lorsqu'une structure repliable 14 se trouve ainsi attachée au plateau 12 et au couvercle 13, elle se replie automatiquement sur elle-même lorsque le couvercle 13 est rabattu sur le dessus du plateau 12, repliant automatiquement les éléments composant le décor, qui s'étaient déployés dans l'espace, et elle se redéploie automatiquement dans l'espace lorsque le couvercle 13 est amené dans sa position relevée.

La structure dépliable et repliable peut être réalisée de diverses manières et avec des présentations qui peuvent varier. Elle peut être constituée d'une structure dépliable quelconque. Avantageusement, la structure dépliable/repliable attachée dans le coffret consiste en un support pliable en formant une première partie 14a et une seconde partie 14b, ledit support étant percé de plusieurs fentes délimitant latéralement des éléments 14c qui présentent des pliures s'étendant entre les fentes précitées et disposées de manière appropriée pour créer un décor choisi. Les éléments 14c de la structure dépliable peuvent être déployés dans l'espace en formant un ou plusieurs plans parallèles à l'une ou l'autre desdites parties 14a et 14b du support. Chaque élément dépliable dans l'espace peut avoir de nombreuses configurations et être orné librement pour réaliser un décor voulu quelconque.

La figure 3 représente une vue éclatée du coffret 10 montré à la figure 2, avec une structure dépliable 14 prête à être attachée à l'intérieur du coffret assemblé. Sur un de ses côtés, le couvercle 13 présente deux éléments 132 agencés pour coopérer avec deux éléments complémentaires 122 formé sur un côté du plateau 12. Dans le mode de réalisation illustré, le couvercle est fixé le long d'un petit côté du plateau. Il va de soi que le couvercle peut aussi être fixé le long d'un grand côté du plateau. Les éléments de fixation 122 et 132 peuvent être moulés avec le plateau et le couvercle respectivement. L'assemblage des éléments 122 et 132 correspondants se fait par simple emboîtement. Dans le mode de réalisation illustré à titre d'exemple, les éléments 122 du plateau viennent s'emboîter dans les éléments 132 du couvercle, mais la situation inverse peut également être réalisée, avec les éléments 132 du couvercle venant s'emboîter dans les éléments 122 du plateau.

La figure 4A est une vue de détail illustrant à plus grande échelle un exemple d'agencement pour le dispositif de fixation du couvercle sur le plateau. Les éléments de fixation 122 et 132 présentent des profils arrondis 123 et 133 qui s'adaptent l'un sur l'autre de manière à permettre au couvercle 13 de pivoter entre une position rabattue sur le plateau 12 et une position relevée pratiquement perpendiculaire au plateau. Comme mentionné plus haut, la stabilité du couvercle en position relevée est assurée par le rebord arrière 131 qui vient à ce moment reposer sur ou contre une partie du rebord arrière du plateau 12. Un moyen de verrouillage quelconque peut être prévu sur un côté du coffret, par exemple le côté avant, afin de retenir le couvercle en position rabattue.

La figure 4B illustre une variante de réalisation pour le dispositif de fixation du couvercle sur le plateau. Ce mode de réalisation diffère de celui de la figure 4A en ce que chaque élément 132 présente sur son profil arrondi 133 un élément de verrouillage 134 agencé pour coopérer avec un élément de verrouillage complémentaire 124 disposé sur le profil arrondi 123 de l'élément 122 de manière à assurer que le couvercle soit verrouillé lorsqu'il se trouve dans sa position relevée pratiquement perpendiculaire au plateau 12. Le dessin montre à titre d'exemple un deuxième élément de verrouillage 125 qui se trouve écarté angulairement du premier élément 124 le long du profil arrondi 123 de l'élément de fixation 122. Cet élément de verrouillage 125 coopère également avec l'élément de verrouillage 134 de l'élément 132 et permet au couvercle 13 de se trouver également verrouillé automatiquement lorsqu'il se trouve rabattu sur le plateau. L'assemblage des éléments 122 et 132 se fait par simple emboîtement et ceci rend automatiquement les moyens de verrouillage opérationnels lorsque le couvercle se trouve amené dans l'une ou l'autre des positions précitées, c'est-à-dire dans le cas d'espèce, la position rabattue et une position relevée prédéterminée. Dans chacune de ces positions, le couvercle se trouve ainsi automatiquement verrouillé en position stable. Il va de soi que les moyens de verrouillage peuvent être agencés pour assurer seulement une position relevée stable du couvercle.

Dans ce mode de réalisation, le couvercle 13 peut également présenter un rebord arrière 131 qui vient reposer sur ou contre une partie du côté arrière du plateau 12 lorsque le couvercle se trouve en position relevée. Ce rebord 131 assure ainsi une fonction de stabilisation pour le couvercle en position relevée, complémentairement à la fonction de verrouillage assurée par les éléments de verrouillage 124 et 134.

Les figures 5 à 8 représentent un mode de réalisation de l'invention. Ce mode de réalisation diffère essentiellement du premier exemple décrit plus haut en ce que le plateau 12 est monté sur une corbeille 11 de manière à pouvoir coulisser par rapport à celle-ci, entraînant dans son mouvement le couvercle relevé 13 et le décor y attaché. Les figures 5A et 5B montrent l'avant et l'arrière du coffret avec son couvercle 13 rabattu sur le dessus du plateau.12. Le couvercle est fixé sur le plateau de manière à pouvoir être relevé dans une position pratiquement perpendiculaire au plateau. Les moyens de fixation du couvercle sont ici les mêmes que ceux que montrent les figures 2 et 3.

Dans l'exemple illustré, le couvercle 13 est muni d'une languette de fermeture 19 destinée à coopérer avec un logement 21 ménagé sur le rebord correspondant du plateau 12 et de la corbeille 11. Lorsque le couvercle se trouve rabattu sur le dessus du plateau 12, la languette 19 maintient le couvercle 13 en position rabattue et la corbeille fermée. Avantageusement, des aspérités sont formées dans le logement afin de parfaire l'adhérence de la languette de fermeture 19. Des aspérités servant à cet usage sont représentées à titre d'exemple sur les figures 6A, 7A et 8B, et sont identifiées par le signe de référence 22.

Les figures 6A et 6B montrent le coffret avec couvercle relevé, respectivement vu d'avant et vu d'arrière. La stabilité du couvercle dans sa position relevée est complétée par l'appui du rebord arrière 131 du couvercle contre le côté arrière du plateau 12. Le décor 14 est attaché sur la surface supérieure du plateau 12 par les pattes 16 et à la face intérieure du couvercle 13 par les pattes 18 comme dans le mode de réalisation décrit plus haut.

Les figures 7A et 7B représentent le coffret, vu d'avant et d'arrière, lorsque le plateau 12 a été amené dans une position reculée par coulissement par rapport à la corbeille 11. Dans cette position, le plateau 12 dégage le dessus de la corbeille 11 et rend accessible le compartiment intérieur de celle-ci, ledit compartiment intérieur pouvant servir d'espace de rangement 111 pour des objets divers. Pour assurer le coulissement du plateau 12 par rapport à la corbeille 11, deux parois latérales 112 opposées de la corbeille 11 présentent des nervures longitudinales 113 qui coopèrent avec des rainures 123 formées le long de deux côtés opposés du plateau 12. Des moyens d'arrêt 114 et 124 formés à l'extrémité arrière des nervures 113 et des rainures 123 coopèrent entre eux de manière à arrêter la course du plateau 12 lorsque celui-ci se trouve dans sa position avancée, dans laquelle position il obture le dessus de la corbeille 11.

La languette de fermeture 19 qui s'étend de manière à attacher le couvercle rabattu 13 à la paroi de la corbeille 11 empêche le glissement du plateau 12 et l'ouverture de la corbeille 11 tant que le couvercle 13 se trouve rabattu sur le dessus du plateau 12. De cette manière, l'accès à l'espace intérieur de la corbeille 11 n'est possible que lorsque l'utilisateur a relevé le couvercle 13 qui, ce faisant, déploie automatiquement le décor dépliable comme décrit plus haut.

Les figures 8A et 8B illustrent une variante d'exécution du mode de realisation de l'invention décrit ci-dessus. Dans cette variante, représentée à titre d'exemple non limitatif, le couvercle 13 se trouve fixé sur un grand côté du plateau 12. Cette disposition mise à part, ce mode d'exécution présente toutes les caractéristiques et tous les avantages du mode de réalisation représenté aux figures 5, 6 et 7.

## Revendications

1. Coffret destiné à recevoir une structure dépliable/repliable, lequel coffret comprend un plateau (12) sur lequel un couvercle (13) est fixé de manière à pouvoir pivoter entre une position rabattue sur le plateau et une position relevée pratiquement perpendiculaire au plateau (12), celui-ci présentant deux premiers éléments de fixation (122) et le couvercle (13) présentant deux seconds éléments de fixation (132), chaque élément de fixation du couvercle coopérant par emboîtement avec un élément de fixation du plateau de manière à définir un axe de pivotement (X-X) pour le couvercle, et des moyens agencés pour assurer au couvercle (13) une position stable lorsqu'il se trouve en position relevée, **caractérisé en ce que** le plateau (12) est fixé sur le dessus d'une corbeille (11) de manière à pouvoir coulisser par rapport à celle-ci.

2. Coffret suivant la revendication 1, **caractérisé en ce que** le plateau (12) présente des premiers éléments rectilignes (123) adaptés pour coopérer avec des seconds éléments rectilignes (113) prévus sur la paroi latérale de la corbeille (11) de manière à permettre aux premiers éléments rectilignes précités de coulisser longitudinalement par rapport aux seconds éléments rectilignes précités.

3. Coffret suivant l'une quelconque des revendications précédentes, **caractérisé en ce que** le couvercle (13) présente un moyen (19) qui s'étend de manière à relier le couvercle (13) au plateau (12) et à la paroi latérale de la corbeille (11) et empêcher le plateau (12) de coulisser lorsque le couvercle (13) se trouve rabattu sur le plateau (12).

4. Coffret suivant l'une quelconque des revendications précédentes, **caractérisé en ce que** chaque premier élément de fixation (122) présente un profil arrondi (123), et chaque second élément de fixation (132) présente un élément à profil arrondi (133) coopérant avec le profil arrondi (123) d'un desdits premiers éléments de fixation (122) du plateau (12).

5. Coffret suivant l'une quelconque des revendications précédentes, **caractérisé en ce que** les moyens pour assurer au couvercle (13) une position relevée stable comprennent des éléments de verrouillage (124, 134) associés aux moyens (122, 132) de fixation du couvercle (13).

6. Coffret suivant l'une quelconque des revendications précédentes, **caractérisé en ce que** les moyens de fixation du couvercle (13) comprennent des moyens de verrouillage (124, 125, 134) agencés pour verrouiller le couvercle dans plusieurs positions par rapport au plateau (12).

7. Coffret suivant l'une quelconque des revendications précédentes, **caractérisé en ce que** le couvercle (13) présente sur son côté arrière un rebord extérieur (131) qui prend appui contre le rebord (15) arrière du plateau (12) lorsque le couvercle se trouve dans une position relevée pratiquement perpendiculaire au plateau.

8. Coffret suivant l'une quelconque des revendications précédentes, **caractérisé en ce que** le plateau (12) présente des pattes d'attache (16) pour retenir une première partie (14a) d'une structure repliable et **en ce que** le couvercle (13) présente des pattes d'attache (18) pour retenir une deuxième partie (14b) de la structure repliable.

9. Coffret suivant l'une quelconque des revendications précédentes, **caractérisé en ce qu'**il contient une structure dépliable/repliable (14) constituée d'une feuille pliable ayant une première partie (14a) attachée au plateau (12) et une deuxième partie(14b) attachée au couvercle (13).

10. Coffret suivant la revendication 9, **caractérisé en ce que** la feuille pliable est percée de plusieurs fentes délimitant latéralement des éléments (14c) qui présentent des pliures s'étendant entre les fentes précitées et qui peuvent être déployés dans l'espace en formant au moins un plan parallèle à l'une au moins des première et seconde parties de la feuille pliable.

## Claims

1. Case for accommodating an unfoldable/foldable structure, said case comprising a plate (12), a lid (13) attached to said plate so as to be able to pivot between a retracted position on the plate and a raised position that is virtually perpendicular to the plate (12), the latter comprising two first attachment elements (122) and the lid (13) comprising two second attachment elements (132), each attachment element of the lid working by interlocking with an attachment element of the plate so as to define a pivot axis (X-X) for the lid, and means that are arranged to assure a stable position to the lid (13) when it is in its raised position, **characterised in that** the plate (12) is attached to the top of a basket (11) so as to be able to slide relative to the latter.

2. Case according to claim 1, **characterised in that** the plate (12) has first rectilinear elements (123) suitable for working with second rectilinear elements (113) that are provided on the lateral wall of the basket (11) so as to allow the first above-mentioned rectilinear elements to slide longitudinally relative to the second above-mentioned rectilinear elements.

3. Case according to any of the preceding claims, **characterised in that** the lid (13) has a means (19) that extends so as to connect the lid (13) to the plate (12) and to the lateral wall of the basket (11) and to prevent the plate (12) from sliding when the lid (13) is retracted on the plate (12).

4. Case according to any of the preceding claims, **characterised in that** each first attachment element (122) is profiled in an arch (123), and each second attachment element (132) is profiled in an arch (123) that is working with the profile (123) of one of said first attachment elements (122) of the plate (12).

5. Case according to any of the preceding claims, **characterised in that** the means for assuring a stable raised position to the lid (13) comprise locking elements (124, 134) that are combined with the attachment means (122, 132) of the lid (13).

6. Case according to any of the preceding claims, **characterised in that** the attachment means of the lid (13) comprise locking means (124, 125, 134) that are arranged for locking the lid in several positions relative to the plate (12).

7. Case according to any of the preceding claims, **characterised in that** the lid (13) has on its rear side an outside flange (131) that rests against the rear flange (15) of the plate (12) when the lid is in a raised position that is virtually perpendicular to the plate.

8. Case according to any of the preceding claims, **characterised in that** the plate (12) has attachment brackets (16) for holding a first portion (14a) of a foldable structure and **in that** the lid (13) has attachment brackets (18) for holding a second portion (14b) of the foldable structure.

9. Case according to any of the preceding claims, **characterised in that** it accommodates an unfoldable/foldable structure (14) structure that consists of a foldable sheet having a first portion (14a) that is attached to the plate (12) and a second portion (14b) that is attached to the lid (13).

10. Case according to claim 9, **characterised in that** the foldable sheet is pierced by several slots that laterally delimit elements (14c) that have folds that extend between the above-mentioned slots and that can be deployed in the space by forming at least one plane that is parallel to at least one of the first and second portions of the foldable sheet.

## Patentansprüche

1. Gehäuse zum Aufnehmen einer auf-/zusammenfaltbaren Struktur, wobei das Gehäuse eine Platte (12) aufweist, auf der ein Deckel (13) derart befestigt ist, dass er zwischen einer auf die Platte zurückgeklappten und einer praktisch senkrecht zur Platte (12) aufgeklappten Position schwenken kann, wobei diese zwei erste Befestigungselemente (122) aufweist, und wobei der Deckel (13) zwei zweite Befestigungselemente (132) aufweist, wobei jedes Befestigungselement des Deckels durch Einrasten in ein Befestigungselement der Platte derart zusammenwirken kann, dass eine Schwenkachse (X-X) für den Deckel definiert wird, und Mittel, die eingerichtet sind, um für den Deckel (13) eine stabile Position sicherzustellen, wenn er sich in der aufgeklappten Position befindet,
**dadurch gekennzeichnet, dass** die Platte (12) auf der Oberseite eines Korbs (11) derart befestigt ist, dass sie in Bezug zu diesen gleiten kann.

2. Gehäuse nach Anspruch 1, **dadurch gekennzeichnet, dass** die Platte (12) erste geradlinige Elemente (123) aufweist, die mit zweiten geradlinigen Elementen (113) zusammenwirken können, die auf der Seitenwand des Korbs (11) derart vorgesehen sind, dass es den ersten geradlinigen Elementen ermöglicht wird, längs in Bezug zu den zweiten geradlinigen Elementen zu gleiten.

3. Gehäuse nach einem der vorhergehenden Ansprüche, **dadurch gekennzeichnet, dass** der Deckel (13) ein Mittel (19) aufweist, das sich derart erstreckt, dass es den Deckel (13) mit der Platte (12) und mit der Seitenwand des Korbs (11) verbindet und die Platte (12) am Gleiten hindert, wenn der Deckel (13) auf die Platte (12) heruntergeklappt ist.

4. Gehäuse nach einem der vorhergehenden Ansprüche, **dadurch gekennzeichnet, dass** jedes erste Befestigungselement (122) ein gerundetes Profil (123) aufweist, und dass jedes zweite Befestigungselement (132) ein Element mit gerundetem Profil (133) aufweist, das mit dem gerundeten Profil (123) eines der ersten Befestigungselemente (122) der Platte (12) zusammenwirkt.

5. Gehäuse nach einem der vorhergehenden Ansprüche, **dadurch gekennzeichnet, dass** die Mittel zum Sicherstellen einer stabilen aufgeklappten Position des Deckels (13) Verriegelungsmittel (124, 134) aufweisen, die mit Mitteln (122, 132) zum Befestigen des Deckels (13) verbunden sind.

6. Gehäuse nach einem der vorhergehenden Ansprüche, **dadurch gekennzeichnet, dass** die Befestigungsmittel des Deckels (13) Verriegelungsmittel (124, 125, 134) aufweisen, die eingerichtet sind, um den Deckel in mehreren Positionen in Bezug zu der Platte (12) zu verriegeln.

7. Gehäuse nach einem der vorhergehenden Ansprüche, **dadurch gekennzeichnet, dass** der Deckel (13) auf seiner Rückseite einen Außenrand (131) aufweist, der gegen den hinteren Rand (15) der Platte (12) aufliegt, wenn sich der Deckel in einer praktisch senkrecht zu der Platte aufgeklappten Position befindet.

8. Gehäuse nach einem der vorhergehenden Ansprüche, **dadurch gekennzeichnet, dass** die Platte (12) Befestigungspratzen (16) aufweist, um einen ersten Teil (14a) einer rückfaltbaren Struktur zurückzuhalten, und dass der Deckel (13) Befestigungspratzen (18) aufweist, um einen zweiten Teil (14b) der rückfaltbaren Struktur zurückzuhalten.

9. Gehäuse nach einem der vorhergehenden Ansprüche, **dadurch gekennzeichnet, dass** es eine auf-/zusammenfaltbare Struktur (14) aufweist, die aus einem faltbaren Blatt besteht, das einen ersten Teil (14a) hat, der an der Platte (12) befestigt ist, und einen zweiten Teil (14b), der an dem Deckel (13) befestigt ist.

10. Gehäuse nach Anspruch 9, **dadurch gekennzeichnet, dass** das faltbare Blatt mit mehreren Schlitzen durchbrochen ist, die seitlich Elemente (14c) abgrenzen, die Faltungen aufweisen, die sich zwischen den Schlitzen erstrecken und in dem Raum aufgebreitet werden können, indem sie mindestens eine Ebene bilden, die zu mindestens dem ersten oder dem zweiten Teil des faltbaren Blatts parallel ist.
